# EUROPÄISCHE PATENTSCHRIFT

(11) **EP 0 337 085 B1**
(45) Veröffentlichungstag und Bekanntmachung des Hinweises auf die Patenterteilung: **04.08.1993**
(21) Anmeldenummer: 89102970.4
(22) Anmeldetag: 21.02.1989
(51) Int. Cl.: E01F 8/00, A01G 9/02, A01G 27/00

(54) **Lärmschutzwand**
Noise barrier wall
Mur anti-bruit

(30) Priorität: 14.04.1988 DE 3812394
(43) Veröffentlichungstag der Anmeldung: 18.10.1989
(73) Patentinhaber: Behrens, Wolfgang, D-27243 Gross Ippener (DE)
(72) Erfinder: Behrens, Wolfgang, D-27243 Gross Ippener (DE)
(74) Vertreter: Körner, Peter

(56) Entgegenhaltungen:
- EP-A- 0 130 178
- EP-A- 0 231 416
- DE-A- 2 231 336
- DE-A- 2 438 300
- DE-A- 2 822 294
- DE-A- 2 946 086
- DE-A- 3 004 954
- DE-A- 3 025 692
- DE-A- 3 027 442
- DE-A- 3 144 353
- DE-A- 3 744 216
- DE-U- 8 606 742
- FR-A- 1 503 197
- NL-A- 8 601 015
- US-A- 4 268 994
- US-A- 4 428 151

## Beschreibung

Die Erfindung betrifft eine Lärmschutzwand nach dem Oberbegriff des Anspruchs 1.

Lärmschutzwände werden vorzugsweise am Rande stark befahrener Straßen aufgestellt, um benachbarte Wohngebiete vor dem Verkehrslärm zu schützen. Besonders verbreitet sind Konstruktionen, die eine profilierte Oberfläche darbieten, um bei der Reflektion des Schalls diesen in verschiedene Richtungen zu brechen und durch die Mehrfachreflektion allmählich zu absorbieren. Ferner gibt es Schallschutzwände mit perforierter Oberfläche und einer schallabsorbierenden Innenmatte. Die bekannten Ausführungen sind in einem grünen oder grauen Farbton gehalten und bieten ein eintöniges Erscheinungsbild dar. Durch von den Fahrzeugen aufgewirbeltes Spritzwasser verschmutzen sie auch schnell.

Weiterhin wirkt sich nachteilig aus, daß durch den verringerten Luftaustausch auf der Straße mit der Umgebung ein Schadstoffanstieg und ein Wärmestau entstehen.

Zur Beseitigung dieser Nachteile ist eine Lärmschutzwand entwickelt worden, die bepflanzbar ist. Diese Lärmschutzwand bietet einen ästhetisch gelungenen Anblick und reinigt sich während der Vegetationszeit selbst. Außerdem findet eine sehr wirksame Schallabsorption durch die Pflanzen statt und das durch die Pflanzen begünstigte Mikroklima unterstützt die Schadstoffabfuhr und die Wärmeabsorption. Diese Lärmschutzwand ist jedoch verhältnismäßig teuer, so daß ihre Verbreitung bislang nur begrenzt ist. Außerdem erfordert sie bei der Pflege und dem Austausch der Pflanzen einen verhältnismäßig hohen Wartungsaufwand.

Der Erfindung liegt die Aufgabe zugrunde, eine Lärmschutzwand zu schaffen, welche die Eigenschaften günstiger Schallabsorption, guten Aussehens, einem Selbstreinigungeffekt, günstiger klimatischer Beeinflussung sowie kostengünstiger Herstellung, leichter Montage und einfacher Wartung miteinander verbindet.

Diese Aufgabe wird bei einer Lärmschutzwand nach dem Oberbegriff des Anspruchs 1 durch die im kennzeichnenden Teil angegebenen Merkmale gelöst.

Die Herstellung und Montage sowie die Wartung wird durch die Ausbildung der Wandteile als Cassetten erleichtert. Diese sind vorgefertigt und werden als komplette Baueinheiten zur Baustelle gebracht und dort eingebaut. Die Schallabsorbierende Wirkung sowie der ästhetische Effekt und die klimatische Beeinflussung wird durch den Pflanzenbewuchs erzielt. Durch die Montage der Cassetten übereinander besteht ein Problem der Bewässerung der Pflanzen, welche durch eine Tröpfchenbewässerung erfolgt. Zur Vermeidung einer ungleichmäßigen Wasserverteilung sind Wässerungsmatten vorgesehen, die dem von oben nach unten sickernden Wasser eine Sperre darbieten und dadurch sowohl den oben liegenden Cassetten als auch den unten liegenden Cassetten eine gleichmäßige, für das Pflanzenwachstum ausgewogene Wassermenge zuführen.

Weiterbildungen und vorteilhafte Ausgestaltungen ergeben sich aus den Ansprüchen, der Beschreibung und der Zeichnung, die ein Ausführungsbeispiel der Erfindung veranschaulicht.

In der Zeichnung zeigen:
- Fig. 1: eine Lärmschutzwand nach der Erfindung im Längsschnitt,
- Fig. 2: als Detail eine Draufsicht auf eine Cassette,
- Fig. 3 - 6: Querschnitte durch eine Cassette in unterschiedlichen Ausgestaltungen,
- Fig. 7: eine vergrößerte Darstellung eines Querschnitts durch die Cassette,
- Fig. 8: eine perspektivische Ansicht der Lärmschutzwand, und
- Fig. 9: einen Querschnitt durch eine Wässerungsmatte.

Die in Fig. 1 dargestellte Lärmschutzwand 10 trägt den Aufbau mit einem Gerüst aus zwei Breitflanschträgern 20, die in Fundamenten 28 im Erdreich 26 eingelassen sind. Die Breitflanschträger 20 sind als Doppel-T-Profil ausgeführt und bilden somit U-förmige Haltenuten 22, in die Cassetten 14 von oben einführbar sind. Der Abstand der Breitflanschträger beträgt etwa 3,60 m und die Höhe der Cassetten 14 ist auf ca. 60 cm bemessen.

Oberhalb der oberen Cassette 14 befindet sich eine Tröpfchenbewässerung 24, die der Lärmschutzwand 10 über seine obere Cassette 14 Wasser zuführt. Das zugeführte Wasser wird teilweise den auf der Oberfläche der Cassetten 14 wachsenden Pflanzen zugeführt und der überschüssige Teil gelangt zu der darunterliegenden Cassette 14, wobei diese ihrerseits den überschüssigen Teil an die darunterliegenden Cassetten 14 abgibt. Der restliche Teil wird schließlich von der unteren Cassette 14 aufgenommen und den dort wachsenden Pflanzen zugeführt.

Um eine gleichmäßige Verteilung des nach unten sinkenden Wassers zu erhalten, sind Wässerungsmatten 30 vorgesehen, welche als Sperre dienen und das überschüssige Wasser zunächst speichern und dann langsam abgeben. Zur Regelung des Wasserbedarfs in Abhängigkeit der Vegetation sowie der Umgebungstemperatur und Luftfeuchtigkeit dient ein in einem Blindfeld 42 angeordneter Feuchtigkeitsfühler 44. Dieser steuert eine die Wasserzufuhr für die Tröpfchenbewässerung 24 beeinflussende Automatik. Es ist nicht erforderlich, Feuchtigkeitsfühler 44 in jeder der unteren Cassetten 14 anzuordnen. Vielmehr reicht es aus, dies in Abstand von mehreren 10 oder 100 m durchzuführen.

Fig. 2 zeigt eine Draufsicht auf einen Ausschnitt der Cassette 14. Dabei ist ein Drahtgitter 16 erkennbar, das als Trag- und Schutzgestell dient. Es ist möglich, das Trag- und Schutzgestell vollständig als Drahtgitter auszubilden oder auch die waagerechten Abschlußseiten durch ein Lochblech auszuführen.

Hinter dem Drahtgitter befindet sich hygroskopische Steinwolle 12 in Form von Steinwollmatten, vorzugsweise der Größe 60 mal 90 cm. Diese Steinwollmatten bilden ein Nährmedium für die Pflanzen, mit denen die Cassetten bewachsen sind. Die Steinwolle enthält dabei Dünger, Nährstoffe und dient ferner als Transport für das extern zugeführte Wasser. Außerdem bietet die Steinwolle einen Halt für die Wurzeln der Pflanzen. Schließlich bewirkt die Steinwolle auch eine Schalldämmung.

Bei den in den Figuren 3, 4, 5 und 6 dargestellten Querschnitten durch die Lärmschutzwand 10 sind jeweils die obere Cassette 14 sowie ein Teil der darunterliegenden Cassette 14 abgebildet. Da es bei diesen unterschiedlichen Alternativen im wesentlichen auf die Darstellung der Wässerungsmatten ankommt, sind der Übersichtlichkeit wegen das Trag- und Schutzgestell 16 weggelassen.

Bei der in Fig. 3 dargestellten Version ist lediglich an einer waagerechten Randzone eine Wässerungsmatte 30 angeordnet. Dies ist die einfachste Ausgestaltung, die bewirkt, daß das über die Tröpfchenbewässerung 24 zugeführte Wasser jeweils in den Cassetten 14 zurückgehalten wird. Es wird dabei die Eigenschaft der Steinwollmatten 12 ausgenutzt, die Feuchtigkeitsverteilung wenigstens über einen Höhenunterschied von etwa 60 cm aufrechtzuerhalten. Bei der Montage der Cassetten 14 ist darauf zu achten, daß die Wässerungsmatten 30 einheitlich liegen.

Bei der Ausgestaltung in Fig. 4 sind an beiden waagerechten Randzonen Wässerungsmatten 30 und 32 vorgesehen. Die beiden Wässerungsmatten können dabei etwa halb so dick ausgeführt werden, wie bei der Version in Fig. 3. Der Vorteil dieser Ausgestaltung liegt darin, daß bei der Montage keine besondere Aufmerksamkeit der richtigen Lage der Wässerungsmatten zuteil werden braucht.

Bei der Ausgestaltung in Fig. 5 ist zusätzlich auf der senkrechten, der mit Pflanzen 18 bewachsenen Seite gegenüberliegenden Seite eine senkrechte Bewässerungsmatte 31 angeordnet. Dadurch kann eine gleichmäßige Wasserabgabe an die Steinwolle 12 erfolgen, wodurch einerseits die Gefahr von Unter- und Überwässerung der Pflanzen vermieden wird und zum anderen auch ein gleichmäßiger ästhetischer Eindruck im Bewuchs entsteht und eine ebenfalls gleichmäßige Schallabsorption erreicht wird.

Auf der Rückseite der Wässerungsmatte 31 ist eine Wandplatte 34 angeordnet, die einen Schutz vor Verdunstung des gespeicherten Wassers und einen mechanischen Schutz bildet.

Bei der in Fig. 6 dargestellten Version ist schließlich eine Wässerungsmatte 33 vorgesehen, die im Inneren der Steinwolle 12 angeordnet ist und dabei mäanderförmig verläuft. Diese Ausgestaltung schützt die Steinwolle gleichzeitig vor einem Zusammensacken, da sie nach Art einer Armierung wirkt. Ferner findet hier eine besonders gleichmäßige Bewässerung sämtlicher Bereiche der Steinwollmatten 12 statt. Besonders diese Lösung gestattet auch, Vorder- und Rückseite der Cassette 14 mit Pflanzen 18 zu versehen.

Fig. 7 zeigt einen Querschnitt durch eine Cassette 14 als vergrößerte Einzelheit. Gegenüber den vorbeschriebenen Zeichnungen ist hier die Anordnung der Drahtgitter 16 dargestellt, die die verhältnismäßig weichen und biegsamen Matten aus Steinwolle 12 sowie die Wässerungsmatten tragen und gegen äußere Einflüsse wie z.B. Sturm oder mechanische Einwirkungen schützen. Das Drahtgitter 16 ist jedoch so dimensioniert, daß ausreichend Platz für die Pflanzen 18 vorhanden ist, damit diese sich in ihrem Wachstum ausbreiten können.

Bei der in Fig. 8 dargestellten perspektivischen Ansicht ist erkennbar, wie in den Breitflanschträgern 20 durch die Doppel-T-Trägerausführung auf beiden Seiten U-förmige Haltenuten 22 gebildet sind. Diese bilden eine Halterung und eine Führung beim Einlegen der Cassetten 14. Oberhalb der oberen Cassette 14 ist die Tröpfchenbewässerung 24 erkennbar.

In Fig. 9 ist schließlich eine Wässerungsmatte im Querschnitt dargestellt, wobei es sich um eine der Wässerungsmatten 30, 31, 32 oder 33 handeln kann. Die Wässerungsmatte 30 besitzt dabei eine mittlere Trägerschicht 36 aus mechanisch verfestigtem Polyester-Nadelvlies. Dabei besitzt sie wasserspeichernde und wasserabgebende Eigenschaften. Die Trägerschicht 36 ist etwa 4 mm dick und hat ein Raumgewicht von etwa 500 g/m². Auf der Unterseite der Trägerschicht 36 ist eine Poly-Propylen (PP)-Auflage in Form von Rippen 38 aufgenadelt, während auf der Oberseite eine durchgehende Auflage 40 angeordnet ist. Das Raumgewicht der aus der Trägerschicht 36 und der PP-Auflage 38, 40 gebildeten Wässerungsmatte beträgt etwa 800 bis 1000 g/m².

## Patentansprüche

1. Lärmschutzwand mit einem Gerüst zur Halterung und Aufnahme von Wandteilen, dadurch gekennzeichnet, daß die Wandteile durch ein Nährmedium (12) enthaltende Cassetten (14) gebildet sind, die zur Bildung der Wandhöhe übereinander angeordnet sind, daß die Cassetten (14) vorkultiviert und mit Niederen und/oder Höheren Pflanzen (18) bewachsen sind und als komplette Baueinheit aus einem Trag- und Schutzgestell (16) bestehen, in dem das Nährmedium sowie Wässerungsmatten (30 - 33) angeordnet sind, die sowohl wasserspeichernde als auch wasserabgebende Eigenschaften besitzen, und daß oben auf der Lärmschutzwand (10) eine Tröpfchenbewässerung (24) vorgesehen ist.

2. Lärmschutzwand nach Anspruch 1, dadurch gekennzeichnet, daß die Wässerungsmatten (30) in einer waagerechten Randzone der Cassetten (14) angeordnet sind und bei mehreren übereinanderliegenden Cassetten (14) gleichsinnig, vorzugsweise unten liegen.

3. Lärmschutzwand nach Anspruch 1, dadurch gekennzeichnet, daß die Wässerungsmatten (30, 32) in beiden waagerechten Randzonen der Cassetten (14) angeordnet sind.

4. Lärmschutzwand nach einem der vorhergehenden Ansprüche 1 - 3, dadurch gekennzeichnet, daß die Wässerungsmatten (31) an der senkrechten, der bewachsenen Seite gegenüberliegenden Seite der Cassetten (14) angeordnet sind.

5. Lärmschutzwand nach einem der vorhergehenden Ansprüche 1 - 3, dadurch gekennzeichnet, daß die Wässerungsmatten (33) im Inneren des Nährmediums angeordnet sind.

6. Lärmschutzwand nach einem der vorhergehenden Ansprüche 1 - 5, dadurch gekennzeichnet, daß das Nährmedium durch Steinwollmatten (12) aus hygroskopischer Steinwolle gebildet ist.

7. Lärmschutzwand nach Anspruch 6, dadurch gekennzeichnet, daß das Raumgewicht der hygroskopischen Steinwolle ca. 100 - 170 kg/m³ beträgt.

8. Lärmschutzwand nach Anspruch 6 oder 7, dadurch gekennzeichnet, daß die Steinwollmatten etwa 4 cm dick ausgebildet sind.

9. Lärmschutzwand nach einem der vorhergehenden Ansprüche 1 - 5, dadurch gekennzeichnet, daß das Nährmedium durch ein Substrat gebildet ist.

10. Lärmschutzwand nach einem der vorhergehenden Ansprüche 1 - 9, dadurch gekennzeichnet, daß das Trag- und Schutzgestell (16) durch ein Drahtgitter gebildet ist.

11. Lärmschutzwand nach einem der vorhergehenden Ansprüche 1 - 9, dadurch gekennzeichnet, daß das Trag- und Schutzgestell durch waagerechte Lochbleche und ein senkrechtes Drahtgitter gebildet ist.

12. Lärmschutzwand nach einem der vorhergehenden Ansprüche 1 - 11, dadurch gekennzeichnet, daß die Vorderseite oder beide Seiten der Cassette vorkultiviert und bewachsen sind.

13. Lärmschutzwand nach Anspruch 12, dadurch gekennzeichnet, daß die nur auf der Vorderseite kultivierten und bewachsenen Cassetten (14) auf der Rückseite durch eine Wandplatte (34) abgeschlossen sind.

14. Lärmschutzwand nach einem der vorhergehenden Ansprüche 1 - 13, dadurch gekennzeichnet, daß die Wässerungsmatten (30, 31, 32, 33) eine mittlere Trägerschicht (36) aus mechanisch verfestigtem Polyester-Nadelvlies besitzen, wobei die Trägerschicht (36) wasserspeichernde und wasserabgebende Eigenschaften hat.

15. Lärmschutzwand nach Anspruch 14, dadurch gekennzeichnet, daß die Trägerschicht (36) etwa 4 mm dick ist und ein Raumgewicht von ca. 500 g/m² aufweist.

16. Lärmschutzwand nach Anspruch 14 oder 15, dadurch gekennzeichnet, daß auf der Unterseite der Trägerschicht (36) eine Poly-Propylen (PP)-Auflage in Form von Rippen (38) aufgenadelt ist, wobei Poly-Propylen in Grobfaser-Struktur verwendet wird.

17. Lärmschutzwand nach Anspruch 16, dadurch gekennzeichnet, daß das Raumgewicht der aus der Trägerschicht (36) und der PP-Auflage (38, 40) gebildeten Wässerungsmatte (30) etwa 800 - 1000 g/m² beträgt.

18. Lärmschutzwand nach einem der vorhergehenden Ansprüche 1 - 17, dadurch gekennzeichnet, daß die Cassetten (14) von oben her in U-förmige Haltenuten (22) von Breitflanschträgern (20) eines Gerüsts eingeführt sind.

19. Lärmschutzwand nach einem der vorhergehenden Ansprüche 1 - 18, dadurch gekennzeichnet, daß im unteren Bereich der Lärmschutzwand (10) in einzelnen, auseinanderliegenden Cassetten (14) ein Blindfeld (42) vorgesehen ist, welches einen Feuchtigkeitsfühler (44) zur Steuerung einer die Wasserzufuhr für die Tröpfchenbewässerung (24) beeinflussenden Automatik besitzt.

## Claims

1. Noise barrier wall comprising a scaffold frame for holding and seating wall components, characterized in that the wall components are formed of cassettes (14) containing a nutrient medium (12), which cassettes are arranged one above another to form the wall height, that the cassettes (14) are precultivated and have a growth of lower and/or higher plants (18) and consist, as a complete building element, of a supporting and protective frame (16), in which are disposed the nutrient medium and also irrigation mats (30-33) which possess both water-storage and also water-discharging properties, and that a droplet irrigation system (24) is provided at the top on the noise barrier wall (10).

2. Noise barrier wall according to Claim 1, characterized in that the irrigation mats (30) are disposed in a horizontal edge zone of the cassettes (14) and, where several cassettes (14) are stacked one above another, lie in the same direction, preferably at the bottom.

3. Noise barrier wall according to Claim 1, characterized in that the irrigation mats (30, 32) are disposed in both horizontal edge zones of the cassettes (14).

4. Noise barrier wall according to one of the preceding Claims 1 to 3, characterized in that the irrigation mats (31) are disposed on the vertical side of the cassettes (14), remote from the side having plant growth.

5. Noise barrier wall according to one of the preceding Claims 1 to 3, characterized in that the irrigation mats (33) are disposed in the interior of the nutrient medium.

6. Noise barrier wall according to one of the preceding Claims 1 to 5, characterized in that the nutrient medium is formed of rock wool mats (12) of hygroscopic rock wool.

7. Noise barrier wall according to Claim 6, characterized in that the bulk density of the hygroscopic rock wool is approximately 100-170 kg/m³.

8. Noise barrier wall according to Claim 6 or 7, characterized in that the rock wool mats are about 4 cm thick.

9. Noise barrier wall according to one of the preceding Claims 1 to 5, characterized in that the nutrient medium is formed of a substrate.

10. Noise barrier wall according to one of the preceding Claims 1 to 9, characterized in that the supporting and protective frame (16) is formed of a wire lattice.

11. Noise barrier wall according to one of the preceding Claims 1 to 9, characterized in that the supporting and protective frame is formed of horizontal perforated metal sheets and a vertical wire lattice.

12. Noise barrier wall according to one of the preceding Claims 1 to 11, characterized in that the front face or both faces of the cassette are precultivated and grown with plants.

13. Noise barrier wall according to Claim 12, characterized in that the cassettes (14), which are cultivated and have plant growth only on the front face, are closed on the rear face by a wall plate (34).

14. Noise barrier wall according to one of the preceding Claims 1 to 13, characterized in that the irrigation mats (30, 31, 32, 33) possess an intermediate support layer (36) of mechanically stabilized polyester needle fleece, the support layer (36) having water storing and water discharging properties.

15. Noise barrier wall according to Claim 14, characterized in that the support layer (36) is approximately 4 mm thick and has a weight per unit area of approx. 500 g/m².

16. Noise barrier wall according to Claim 14 or 15, characterized in that, on the lower face of the support layer (36), a polypropylene (PP) seating in the form of ribs (38) is needled on, polypropylene of a coarse fibre structure being used.

17. Noise barrier wall according to Claim 16, characterized in that the weight per unit area of the irrigation mat (30), formed of the support layer (36) and the PP seating (38, 40), is approximately 800-1,000 g/m².

18. Noise barrier wall according to one of the preceding Claims 1 to 17, characterized in that the cassettes (14) are introduced from above into U-shaped holding grooves (22) of broad-flanged beams (20) of a scaffold structure.

19. Noise barrier wall according to one of the preceding Claims 1 to 18, characterized in that, in the lower region of the noise barrier wall (10), in individual, spaced-apart cassettes (14), a blank panel (42) is provided, which possesses a moisture sensor (44) for controlling an automatic device for influencing the water feed for the droplet irrigation system (24).

## Revendications

1. Mur anti-bruit avec une charpente destinée à fixer et à loger des panneaux de mur, caractérisé en ce que les panneaux de mur sont des cassettes (14) contenant un milieu nutritif (12) qui sont disposées les unes sur les autres pour obtenir la hauteur du mur, en ce que les cassettes (14) sont pré-cultivées et recouvertes de plantes basses et/ou hautes (18) et se composent, comme ensemble de construction complet, d'un cadre porteur et protecteur (16) dans lequel sont disposés le milieu nutritif ainsi que des nattes d'irrigation (30 - 33) qui possèdent aussi bien des qualités de réserve d'eau que des qualités de pouvoir en céder, et en ce que, en haut sur le mur antibruit, est prévue une irrigation au goutte-à-goutte (24).

2. Mur anti-bruit suivant la revendication 1, caractérisé en ce que les nattes d'irrigation (30) sont disposées dans une zone horizontale du bord des cassettes (14), et sont placées, dans le même sens, de préférence en bas, en cas de plusieurs cassettes (14) placées les unes sur les autres.

3. Mur anti-bruit suivant la revendication 1, caractérisé en ce que les nattes d'irrigation (30, 32) sont disposées dans les deux zones horizontales du bord des cassettes (14).

4. Mur anti-bruit suivant l'une des revendications précédentes 1 à 3, caractérisé en ce que les nattes d'irrigation (31) sont disposées sur la face verticale des cassettes (14) opposée à la face recouverte de végétation.

5. Mur anti-bruit suivant l'une des revendications précédentes 1 à 3, caractérisé en ce que les nattes d'irrigation (33) sont disposées à l'intérieur du milieu nutritif.

6. Mur anti-bruit suivant l'une des revendications précédentes 1 à 5, caractérisé en ce que le milieu nutritif est constitué, par des nattes de laine minérale (12), en laine minérale hygroscopique.

7. Mur anti-bruit suivant la revendication 6, caractérisé en ce que le poids spécifique de la laine minérale hygroscopique est de 100 à 170 kg/m3 environ.

8. Mur anti-bruit suivant la revendication 6 ou 7, caractérisé en ce que les nattes de laine minérale sont d'une épaisseur de 4 cm environ.

9. Mur anti-bruit suivant l'une des revendications précédentes 1 à 5, caractérisé en ce que le milieu nutritif est constitué par un substrat.

10. Mur anti-bruit suivant l'une des revendications 1 à 9, caractérisé en ce que le cadre porteur et protecteur (16) est constitué par une grille en fils de fer.

11. Mur anti-bruit suivant l'une des revendications précédentes 1 à 9, caractérisé en ce que le cadre porteur et protecteur est constitué par des tôles perforées horizontales et une grille verticale en fils de fer.

12. Mur anti-bruit suivant l'une des revendications précédentes 1 à 11, caractérisé en ce que la face avant ou les deux faces de la cassettes sont pré-cultivées et recouvertes de végétation.

13. Mur anti-bruit suivant la revendication 12, caractérisé en ce que les cassettes (14) seulement pré-cultivées et recouvertes de végétation sur la face avant sont fermées par une plaque murale (34) sur la face arrière.

14. Mur anti-bruit suivant l'une des revendications 1 à 13, caractérisé en ce que les nattes d'irrigation (30, 31, 32, 33) possèdent en leur milieu une couche porteuse (36) en non-tissé aiguilleté de polyester mécaniquement solidifié, la couche porteuse (36) ayant des propriétés de réserve d'eau et capable de la restituer.

15. Mur anti-bruit suivant la revendication 14, caractérisé en ce que la couche porteuse (36) est d'une épaisseur de 4 mm environ et présente un poids spécifique de 500 g/m2 environ.

16. Mur anti-bruit suivant la revendication 14 ou 15, caractérisé en ce que, sur la face inférieure de la couche porteuse (36), est épinglé un revêtement en polypropylène (PP) sous forme de nervures (38), le polypropylène étant utilisé avec une structure à grosses fibres.

17. Mur anti-bruit suivant la revendication 16, caractérisé en ce que le poids spécifique de la natte d'irrigation (30) constituée de la couche porteuse (36) et du revêtement PP (38, 40) va de 800 à 1000 g/m3 environ.

18. Mur anti-bruit suivant l'une des revendications précédentes 1 à 17, caractérisé en ce que les cassettes (14) sont engagées, en haut, dans des rainures en U (22) de poutrelles à larges ailes (20) d'une charpente.

19. Mur anti-bruit suivant l'une des revendications précédentes 1 à 18, caractérisé en ce que, dans la zone inférieure du mur antibruit (10), est prévu un champ aveugle (42), dans différentes cassettes (14) espacées les unes des autres, qui possède un capteur d'humidité (44) pour la commande d'un dispositif automatique d'amenée d'eau à l'irrigation au goutte-à-goutte (24).
